# EUROPÄISCHE PATENTSCHRIFT

(11) **EP 0 973 646 B1**
(45) Veröffentlichungstag und Bekanntmachung des Hinweises auf die Patenterteilung: **02.10.2002**
(21) Anmeldenummer: 98930636.0
(22) Anmeldetag: 08.04.1998
(51) Int. Cl.: B41J 3/50, B41J 11/00, B41J 2/435, B41J 2/01, B41J 15/00

(54) **MEHRFARBEN-DRUCKWERK IN FORM VON TINTEN- UND LASERDRUCKWERKEN**
MULTI-COLOUR PRINTING UNIT IN THE FORM OF INK AND LASER PRINTING UNITS
BLOC D'IMPRESSION MULTICOLORE SOUS FORME DE BLOCS D'IMPRESSION LASER ET A ENCRE

(30) Priorität: 10.04.1997 DE 19714951
(43) Veröffentlichungstag der Anmeldung: 26.01.2000
(62) Teilanmeldung aus: 02008320.0
(73) Patentinhaber: Océ Printing Systems GmbH, 85586 Poing (DE)
(72) Erfinder: MUGRAUER, Hubert, D-85604 Zorneding (DE)
(74) Vertreter: Schaumburg, Thoenes, Thurn Patentanwälte
(86) Internationale Anmeldenummer: DE9801010
(87) Internationale Veröffentlichungsnummer: WO98045123

(56) Entgegenhaltungen:
- EP-A- 0 737 570
- US-A- 5 140 674
- PATENT ABSTRACTS OF JAPAN vol. 096, no. 012, 26. Dezember 1996 & JP 08 221233 A (HITACHI LTD), 30. August 1996
- PATENT ABSTRACTS OF JAPAN vol. 017, no. 381 (P-1574), 16. Juli 1993 & JP 05 061621 A (NEC CORP), 12. März 1993

## Beschreibung

Die Erfindung betrifft eine Bogendruckmaschine mit wenigstens einem Hochleistungs-Druckwerk, das insbesondere ein Laserdruckwerk ist.

Laser- und LED-Drucker zeichnen sich heutzutage durch hohe Druckleistung und Druckqualität im Schwarz-Weiß-Druck aus. Möglich sind Druckleistungen vom mehr als 50 Seiten pro Minute sowie eine Druckqualität, die derjenigen von Offsetdruckern nahekommt. Außerdem sind die Herstellung und der Betrieb solcher Drucker verhältnismäßig kostengünstig. Dagegen sind die technischen Voraussetzungen für Vollfarben-Laserdruck sehr umfangreich und die laufenden Druckkosten sehr hoch.

Tintendrucker, auch Ink-Jet-Drucker genannt, werden häufig in Verbindung mit Personalcomputern und in Plottern verwendet, da sie kostengünstig qualitativ hochwertige Farbdrucke ermöglichen. Die mit Tintendruckern erzielbaren Druckgeschwindigkeiten sind jedoch sehr viel geringer als bei Laserdruckern, so daß Tintendrucker für den Hochleistungsbereich bisher nicht in Betracht gezogen wurden.

Aus der JP-A-8 221 233 ist eine Bogendruckmaschine mit mehreren Druckern bekannt, die jeweils an einem von mehreren parallelen Bogentransportwegen angeordnet sind. Diese Bogentransportwege sind eingangsseitig über Bogenweichen mit einem gemeinsamen Bogeneingabeweg verbunden. Ausgangsseitig sind die Bogentransportwege über Bogenzwischenspeicher mit einem gemeinsamen Bogenausgabeweg verbunden. Die parallele Anordnung von Druckwerken dient dem Zweck, bei Ausfall eines der Druckwerke dennoch den Druckprozeß mit den weiteren verfügbaren Druckwerken fortsetzen zu können. Das Bedrucken eines Bogens durch mindestens zwei Druckwerke wird in diesem Dokument nicht angesprochen. Auch eine Umgehung eines der Dokument nicht angesprochen. Auch eine Umgehung eines der parallel angeordneten Druckwerke und eine Zuführung der Bogen direkt dem Bogenausgabeweg ist in diesem Dokument nicht beschrieben.

Aus der US-A-5 140 674 ist eine serielle Anordnung eines Farbdruckers und eines nachgeschalteten monochromen Druckers bekannt. Beide Drucker bedrucken denselben Bogen, wodurch ein Zweifarbendruck möglich wird. Die serielle Anordnung der beiden Drucker führt dazu, daß das Druckwerk mit der geringsten Druckgeschwindigkeit die Geschwindigkeit des Druckprozesses und damit den Durchsatz an Bogen definiert.

Aus der EP-A-0 737 570 ist eine Druckmaschine mit mehreren Druckwerken bekannt. Diese Druckwerke sind seriell hintereineinander angeordnet, d.h. die Gesamtdruckgeschwindigkeit und der Durchsatz von Bogen wird durch das Druckwerk mit niedrigster Druckgeschwindigkeit bestimmt. Die Druckwerke können nach unterschiedlichen Druckverfahren arbeiten.

Aufgabe der Erfindung ist es, eine Druckmaschine zu schaffen, die einen schnellen, problemlosen und wirtschaftlichen Mehrfarbdruck erlaubt und die einfach und kostengünstig herstellbar ist.

Diese Aufgabe wird durch die Merkmale des Anspruchs 1 gelöst.

Die Erfindung ermöglicht es, die Vorteile der Laserdrucktechnik im Schwarz-Weiß-Druck mit den Vorteilen der Tintenstrahl-Drucktechnik im Farbdruck zu verbinden. Insbesondere gemischte Drucke mit Text in schwarz-weiß und zusätzlichen farbigen Elementen können äußerst wirtschaftlich hergestellt werden.

Unterschiedliche Farbdruckauslastungen lassen sich wirksam abpuffern, so daß die vom Laserdrucker vorgegebene Maximalgeschwindigkeit über weite Bereiche gehalten werden kann. Übersteigt die benötigte Farbdruckleistung die Leistungsfähigkeit der Tintendruckwerke, so reduziert sich die Gesamtdruckleistung nicht in Sprüngen wie bei konventionellen Systemen, sondern mehr oder weniger kontinuierlich.

Die Erfindung ist nicht nur bei Druckern mit einem einzigen Laserdruckwerk, sondern beispielsweise auch bei Zweifarben-Laserdruckern anwendbar, um einen zusätzlichen Voll- oder Teilfarbendruck durchführen zu können. Beispielsweise können lasergedruckte Schriftstücke zusätzlich mit Farbakzenten, Farbhinterlegungen, bunten farbgetreuen Firmensignets, negativen Beträgen auf Rechnungen in rot oder dem Bild eines Firmenmitarbeiters versehen werden. Entsprechendes gilt für Einfarben- oder Zweifarben-Offsetdruckmaschinen, die gemäß der Erfindung mit zusätzlichen Tintendruckwerken ausgerüstet sind.

Die Tintendruckwerke sind vorzugsweise Mehrfarben-Druckwerke, können aber auch Organisationsfarben-Druckwerke sein, d.h. Druckwerke für Ein- oder Mehrfarbdruck ohne Farbmischung, sogenannten Spot-Colour-Druck. Aber auch im Falle von überwiegendem Spot-Colour-Druck werden farbmischfähige Mehrfarben-Druckwerke bevorzugt, so daß keine aufwendigen Farbwechsel erforderlich sind.

Die Bogen-Zwischenspeicher, die unterschiedliche Druckgeschwindigkeiten ausgleichen, müssen die darin eingegebenen Bogen in unveränderter Reihenfolge wieder ausgeben. Dies leisten beispielsweise Stapel-Bogenspeicher und Schuppen-Bogenspeicher, wobei Schuppen-Bogenspeicher schneller als Stapel-Bogenspeicher arbeiten, im allgemeinen jedoch ein geringeres Fassungsvermögen haben. In der bevorzugten Ausführungsform werden ein Stapel-Bogenspeicher und mehrere Schuppen-Bogenspeicher gemeinsam verwendet. Auf diese Weise können auch sehr unterschiedliche Druckaufträge durchgeführt werden.

Die in den Tintendruckwerken bedruckten Bogen können je nach Bedarf an die verschiedenen Bogen-Zwischenspeicher geleitet werden, wenn die mehreren parallelen Bogentransportwege in einen gemeinsamen Transportweg münden, der über weitere Bogenweichen mit den mehreren Bogen-Zwischenspeichern verbunden ist.

In einer bevorzugten Ausführungsform der Erfindung erfolgt die Bogenzufuhr an die Tintendruckwerke über eine Zweiwegeweiche, die sich in dem gemeinsamen Bogeneingabeweg der Tintendruckwerke befindet. Die Zweiwegeweiche hat einen ersten Ausgabeweg, der über wenigstens eine weitere Bogenweiche mit den mehreren parallelen Bogentransportwegen verbunden ist, und einen zweiten Ausgabeweg, der in den gemeinsamen Bogenausgabeweg der Bogen-Zwischenspeicher mündet.

In der bevorzugten Ausführungsform ist ein Bogenausgabeweg des wenigstens einen Hochleistungs-Druckwerks mit dem gemeinsamen Bogeneingabeweg der Tintendruckwerke verbunden, d.h. die Tintendruckwerke sind in der Bogentransportrichtung hinter dem letzten Hochleistungs-Druckwerk angeordnet. In diesem Fall wird der gemeinsame Bogenausgabeweg der Bogen-Zwischenspeicher beispielsweise mit einem End-Bogenspeicher oder einer Einrichtung zur Bogennachbearbeitung verbunden. Ferner kann am Bogenausgabeweg des wenigstens einen Hochleistungs-Druckwerks ein Steuerzeichensensor für vom Hochleistungs-Druckwerk auf die Bogen gedruckte Steuerzeichen angeordnet werden. Die Steuerzeichen können Druckinformationen für die Tintendruckwerke und/oder Bogenleitinformationen für die Bogenweichen darstellen.

Zur Steuerung des wenigstens eines Hochleistungs-Druckwerks und der mehreren Tintendruckwerke wird entweder eine gemeinsame Steuereinheit vorgesehen, oder jedes Tintendruckwerk besitzt eine eigene Steuereinheit, die mit einer Hauptsteuereinheit der Druckmaschine verbunden ist und von dieser gesteuert wird.

In der bevorzugten Ausführungsform bildet jedes Tintendruckwerk zusammen mit einer Bogentransporteinrichtung eine Baugruppe, die unabhängig von anderen Baugruppen an der Druckmaschine anbringbar bzw. davon abnehmbar ist. Diese Baugruppen und gegebenenfalls auch die darin untergebrachten Tintendruckwerke sind identisch aufgebaut, so daß sie untereinander austauschbar sind.

Das wenigstens eine Hochleistungs-Druckwerk einerseits und die Tintendruckwerke, Bogen-Zwischenspeicher und Bogenweichen andererseits können jeweils in einem eigenen Gehäuse untergebracht sein, wobei das Gehäuse mit den mehreren Tintendruckwerken ein abnehmbares Anbauteil des Gehäuses mit dem wenigstens einen Hochleistungs-Druckwerk ist. Auf diese Weise'können auch bereits vorhandene Drucker mit der Erfindung nachgerüstet werden. Als End-Bogenspeicher oder als Einrichtung zur Bogennachbearbeitung können entsprechende Einrichtungen verwendet werden, die in dem Gehäuse mit dem wenigstens einen Hochleistungs-Druckwerk bereits vorhandenen sind.

Im folgenden wird ein Ausführungsbeispiel der Erfindung anhand der Zeichnung erläutert. Darin zeigt:
- Figur 1: einen Teilquerschnitt durch eine Bogendruckmaschine.

Die in Fig. 1 gezeigte Bogendruckmaschine besteht aus einem Hochleistungs-Laserdrucker mit einem Gehäuse 2, in dem ein Schwarz-Weiß-Laserdruckwerk, eine Steuereinheit, Bogenanlagen und -auslagen, Bogentransporteinrichtungen und gegebenenfalls Einrichtungen zur Bogennachbearbeitung untergebracht sind. Diese konventionellen Bestandteile des Laserdruckers sind in Fig. 1 nicht dargestellt.

An das Gehäuse 2 grenzt ein Anbaugehäuse 4 an, das demontierbar mit dem Gehäuse 2 verbunden ist. Das Anbaugehäuse 4 enthält eine nicht gezeigte Bogeneingabeöffnung in Höhe von Ausgaberollen 8 des Hochleistungs-Laserdruckers, von denen in der dort eingezeichneten Pfeilrichtung Bogen aus Papier, Folie oder anderen zu bedruckenden Materialien, die von dem Laserdruckwerk in schwarz-weiß bedruckt worden sind, aus dem Gehäuse 2 ausgegeben werden.

Außerdem enthält das Anbaugehäuse 4 eine nicht gezeigte Bogenausgabeöffnung in Höhe von Eingaberollen 10 des Hochleistungs-Laserdruckers. Bogen, die im Anbaugehäuse 4 auf eine weiter unten beschriebene Weise bearbeitet worden sind, werden über die Eingaberollen 10 in Richtung des dort eingezeichneten Pfeils wieder in das Gehäuse 2 des Hochleistungs-Laserdruckers zurücktransportiert, wo sie den Einrichtungen zur Bogennachbearbeitung, beispielsweise Bindeeinrichtungen, beziehungsweise einem Endstapler zugeführt werden.

Das Anbaugehäuse 4 kann im demontierten Zustand auf Rollfüßen 6 von dem Gehäuse 2 des Hochleistungs-Laserdruckers weggefahren werden, und in diesem Zustand können die beiden Transportwege der Bogen von und zum Laserdrucker intern oder extern miteinander verbunden werden, so daß der Laserdrucker wie ein konventioneller Hochleistungs-Laserdrucker arbeitet.

Das Anbaugehäuse 4 enthält in seinem unteren Teil sieben übereinander angeordnete Tintendruckwerke 12, in seinem oberen Teil fünf übereinander angeordnete Schuppenablagen 14 und ganz oben eine Stapelablage 16.

Jedes Tintendruckwerk 12 enthält zwei Paare Einzugrollen 18, ein Mehrfarben-Druckwerk DK und ein Paar Abzugrollen 20. Jedes Druckwerk DK besteht im wesentlichen aus einem quer zur Bogenlaufrichtung bewegbaren Tintendruckkopf oder Ink-Jet-Druckkopf, wie er in Hochleistungsplottern und Farbdruckern für Personalcomputer eingesetzt wird, mit den Farben Gelb, Magenta, Cyan und Schwarz. Die zwei Paare Einzugrollen 18 und das Paar Abzugrollen 20 haben jeweils einen eigenen Antrieb, beispielsweise einen Schrittmotor, so daß der Bogeneinzug und die Bogenausgabe der Tintendruckwerke 12 unabhängig voneinander durchgeführt werden können.

Jedes Tintendruckwerk 12 enthält eine eigene Steuereinheit, auch Kontroller genannt, die von der als Master arbeitenden Steuereinheit des Laserdruckers gesteuert wird. Jedes Tintendruckwerk 12 bildet eine Baugruppe (gestrichelt eingezeichnet), die senkrecht zur Figurenebene in ein Schubfach im Anbaugehäuse 4 einschiebbar bzw. daraus herausziehbar ist, um die Wartung oder die Beseitigung von Papierstaus zu erleichtern.

Jede Schuppenablage 14 enthält ein Paar Schuppenablage-Einzugrollen 22, ein endloses Förderband 24, eine an das Förderband 24 angrenzende Niederhalterolle 26 und ein Paar Schuppenablage-Abzugrollen 28. In eine Schuppenablage 14 eingezogene Bogen werden so auf das Förderband 24 aufgeschuppt, daß der zuerst eingezogene Bogen als erster wieder abgegeben werden kann. Die Schuppenablagen 14 können ebenso wie die Tintendruckwerke 12 getrennte Baugruppen in passenden Schubfächern im Anbaugehäuse 4 sein. Jede Schuppenablage 14 faßt ungefähr zehn Bogen.

Die Stapelablage 16 ist so aufgebaut, daß ungefähr 200 Bogen mit der zuletzt bedruckten Seite nach unten aufeinandergestapelt und von unten abgezogen werden. Die Stapelablage 16 hat ein wesentlich größeres Fassungsvermögen als die Schuppenablagen 14, ermöglicht aber eine weniger schnelle Zwischenspeicherung von Bogen als die Schuppenablagen 14.

Sechzehn Förderrollenpaare 30, die von einem gemeinsamen Schrittmotor angetrieben werden, und dreizehn Bogenweichen W1 bis W13 bilden verschiedene mit durchgezogenen Linien dargestellte Transportwege von den Ausgaberollen 8 des Laserdruckers über die Tintendruckwerke 12 und die Schuppen- bzw. Stapelablagen 14, 16 nach den Eingaberollen 10 des Laserdruckers. Die Bogenweichen W1 bis W13, die in diesem Ausführungsbeispiel baugleiche Zweiwegeweichen sind, sind in der Figur nur schematisch als Verzweigungen der Transportwege angedeutet.

Unmittelbar hinter den Ausgaberollen 8 des Laserdruckers ist ein Sensor 32 angeordnet, welcher Kodierungen oder Steuerzeichen erfaßt, die durch den Laserdrucker auf die Bogenränder aufgedruckt wurden und die Informationen über die Lage und die Art eines auf den jeweiligen Bogen zu druckenden Farbbildes beinhalten.

Die erste Bogenweiche W1 leitet einen vom Laserdrucker ausgegebenen Bogen entweder in Richtung auf die Tintendruckwerke 12 oder direkt weiter an die Eingaberollen 10 des Laserdruckers. Die Bogenweiche W1 kann entweder durch die Steuereinheit des Laserdruckers gesteuert werden, oder sie schaltet in Abhängigkeit von Bogenleitinformationen, die der Laserdrucker 32 zusätzlich zu den Druckbildinformationen für die Tintendruckwerke 12 auf die Bogen gedruckt hat. Entsprechendes ist auch für die übrigen Bogenweichen W2 bis W13 möglich, wobei gegebenenfalls zusätzliche Steuerzeichensensoren vorgesehen werden.

Ein in Richtung auf die Tintendruckwerke 12 geleiteter Bogen wird über die Bogenweichen W2 bis W7 je nach deren momentaner Auslastung einem der Tintendruckwerke 12 zugeführt. Das jeweilige Tintendruckwerk 12 wird in Übereinstimmung mit den vom Sensor 32 gelesenen Steuerzeichen gesteuert, ein entsprechendes farbiges Druckbild auf den Bogen aufzubringen, beispielsweise Farbakzente, Farbhinterlegungen, ein Firmensignet, negative Beträge auf Rechnungen in rot oder ein Vollbild.

Bogen, auf denen kein Farbdruck aufzubringen ist, werden leer durch ein Tintendruckwerk 12 hindurchlaufen gelassen. Hinter den Tintendruckwerken 12 werden die Bogen auf einen gemeinsamen Transportweg geleitet, wie in der Figur durch die zusammenlaufenden Transportweglinien angezeigt. Dadurch, daß die zwei Paare Einzugrollen 18 und das Paar Abzugrollen 20 jedes Tintendruckwerks 12 jeweils einen eigenen Antrieb haben, kann ein in einem Tintendruckwerk 12 relativ langsam bedruckter Bogen dennoch sehr schnell ausgegeben werden, damit es auf dem gemeinsamen Transportweg hinter den Tintendruckwerken 12 zu keinen Bogenkollisionen kommt.

Ein auf diesem gemeinsamen Transportweg beförderter Bogen wird über die Bogenweichen W8 bis W12 je nach Art des Druckauftrages einer der fünf Schuppenablagen 14 oder über die Bogenweiche W13 entweder der Stapelablage 16 oder direkt den Eingaberollen 10 des Laserdruckers zugeführt. Durch die Zwischenspeicherung in den Schuppen- bzw. Stapelablagen 14, 16 werden Bogen, welche die Tintendruckwerke schneller als andere passiert haben, geeignet verzögert, so daß alle Bogen wieder in die richtige Reihenfolge gebracht werden.

Transportwege von den Schuppenablage-Abzugrollen 28 und einem Paar Abzugrollen 34 der Stapelablage 16 enden zusammen mit dem Transportweg von der Bogenweiche W1 an den Eingaberollen 10 des Laserdruckers.

Der Betrieb der beschriebenen Bogendruckmaschine wird nun anhand von beispielhaften Druckaufträgen näher erläutert.

### Beispiel 1

Es sollen mehrere individuelle Anschreiben mit Text in schwarz-weiß, einem mehrfarbigen Firmensignet und einer grünen Unterschrift gedruckt werden.

Das erste der im Laserdrucker mit maximaler Geschwindigkeit hergestellten Anschreiben wird dem obersten Tintendruckwerk 12 zugeführt, um mit dem Firmensignet und der Unterschrift versehen zu werden. Normalerweise ist die Druckzeit für den Farbdruck wesentlich länger als die Druckzeit für den Schwarz-Weiß-Druck, so daß das nächste Anschreiben den nächstunteren Tintendruckwerk 12 zugeführt wird und so weiter. Sobald der Druck im obersten Tintendruckwerk 12 beendet ist, wird diesem erneut ein Anschreiben zugeführt.

Falls die Druckzeit für den Farbdruck genau siebenmal so lang wie die Druckzeit für den Schwarz-Weiß-Druck ist, werden die sieben Tintendruckwerke 12 maximal ausgelastet. Auch der Laserdrucker wird maximal ausgelastet, außer wenn die Druckzeit für den Farbdruck mehr als das siebenfache der Druckzeit für den Schwarz-Weiß-Druck beträgt. In diesem Fall muß die Druckgeschwindigkeit des Laserdruckers sukzessive reduziert werden.

Die in den Tintendruckwerken 12 schwarz-weiß und in Farbe bedruckten Anschreiben können direkt an den Laserdrucker zurück geleitet werden, wenn es auf deren Reihenfolge nicht ankommt. Andernfalls werden die Anschreiben über die Bogenweichen W8 bis W12 der Reihe nach auf die fünf Schuppenablagen 14 verteilt, aus denen sie in der richtigen Reihenfolge wieder ausgegeben werden.

### Beispiel 2

Es sollen mehrere individuelle Schriftsätze gedruckt werden, die jeweils aus einem Anschreiben mit einem mehrfarbigen Firmensignet und einer grünen Unterschrift sowie einer dazugehörigen Rechnung mit negativen Beträgen in rot bestehen.

Im Laserdrucker werden jeweils nacheinander ein schwarz-weißes Anschreiben und die dazugehörige Rechnung gedruckt, und diese werden ebenso wie im Beispiel 1 nacheinander auf die Tintendruckwerke 12 verteilt. Da die Druckzeit für den Farbdruck der Rechnungen wesentlich kürzer als die der Anschreiben ist, werden die rot bedruckten fertigen Rechnungen der Stapelablage 16 zugeführt und darin zwischengespeichert, während die Anschreiben wie im ersten Beispiel auf die Schuppenablagen 14 verteilt werden. Die Anschreiben und Rechnungen werden dann in der richtigen Reihenfolge und gegenseitigen Zuordnung aus den Schuppenablagen 14 und den Stapelablagen 16 ausgegeben und einem Endstapler im Laserdrucker zugeführt.

Aufgrund des großen Aufnahmevermögens der Stapelablage 16 kann eine große Zahl von Schriftsätzen mit maximaler Geschwindigkeit gedruckt werden, ehe die Druckgeschwindigkeit des Laserdruckers verringert werden muß.

### Beispiel 3

Es sollen Broschüren gedruckt werden, die überwiegend schwarz-weiß sind, jedoch auf einem der ersten Bogen ein Farbfoto und auf einigen aufeinanderfolgenden Bogen mit höherer Seitenzahl farbig hinterlegte Grafiken enthalten.

Der Laserdrucker gibt mit maximaler Geschwindigkeit nacheinander alle Seiten der Broschüre aus. Schwarz-weiße Anfangsbogen vor dem Bogen mit dem Farbfoto werden von der Weiche W1 unmittelbar den Eingaberollen 10 des Laserdruckers zugeführt, und während das Farbfoto in einem der Tintendruckwerke 12 gedruckt wird, arbeitet der Laserdrucker weiter, um die nächsten Schwarz-Weiß-Bogen zu drucken. Diese werden ohne Bearbeitung durch eines der Tintendruckwerke 12 durchlaufen gelassen und der Stapelablage 16 zugeführt.

Wenn die farbig zu hinterlegenden Grafiken an der Reihe sind, befindet sich das aufwendig herzustellende Farbfoto möglicherweise immer noch im Druck. Die Farbe der Grafiken wird dann auf ähnliche Weise wie im ersten Beispiel durch die noch freien Tintendruckwerken 12 aufgebracht. Die Bogen mit den Grafiken werden in einem der Schuppenspeicher 14 gespeichert, während das Farbfoto fertiggedruckt wird.

Der Bogen mit dem fertiggedruckten Farbfoto wird unmittelbar dem Laserdrucker zugeführt, und danach werden die übrigen Seiten aus den Schuppen- und Stapelspeichern 14, 16 zusammengestellt. Falls es darin noch freie Speicherkapazität gibt, können während dessen Folgeseiten, die nur Schwarz-Weiß-Text enthalten, mit maximaler Geschwindigkeit weitergedruckt werden. Der im Laserdrucker zusammengestellte Broschürenstaopel wird im Laserdrucker gewendet, um die Bogenrückseiten zu bedrucken, und nach einem zweiten Durchlauf fertig gebunden.

In dem dritten Beispiel wurde zur einfacheren Erläuterung angenommen, daß eine Broschüre fertiggedruckt wird, ehe die nächste in Bearbeitung genommen wird. In diesem Fall kann es notwendig sein, die Druckgeschwindigkeit des Laserdruckwerks zumindest vorübergehend abzusenken, wenn viele Seiten mit farbigen Elementen aufeinanderfolgen. Die mehreren nach Geschwindigkeit und Fassungsvermögen unterschiedlichen Zwischenspeicher bieten jedoch vielfältige Möglichkeiten für eine gegenseitige Verschachtelung der Arbeitsvorgänge für mehrere Broschüren, so daß es auch in einem solchen Fall möglich sein kann, die maximale Druckgeschwindigkeit weitestgehend beizubehalten.

Im Ausführungsbeispiel von Fig. 1 sind die Tintendruckwerke 12 in der Papiertransportrichtung hinter dem oder den Hochleistungs-Druckwerken angeordnet. Alternativ ist es möglich, die Tintendruckwerke 12 in der Papiertransportrichtung vor den Hochleistungs-Druckwerken oder zwischen Hochleistungs-Druckwerken anzuordnen. Obwohl die Hochleistungsdruckwerke der Ausführungsbeispiele als Laserdrucker beschrieben wurden ist klar, daß hierfür auch andere Druckwerke verwendet werden können, insbesondere Druckwerke, bei denen die Aufzeichnung mit Leuchtdioden (LEDs) bewerkstelligt wird. Als Entwicklungsprozessse für die beschriebenen Hochleistungsdruckwerke sind insbesondere elektrografische, magnetografische oder ionografische Prozesse geeignet.

### Bezugszeichenliste

- 2: Gehäuse
- 4: Anbaugehäuse
- 6: Rollfuß
- 8: Ausgaberollen
- 10: Eingaberollen
- 12: Tintendruckwerk
- 14: Schuppenablage
- 16: Stapelablage
- 18: Einzugrollen
- 20: Abzugrollen
- 22: Schuppenablage-Einzugrollen
- 24: Förderband
- 26: Niederhalterolle
- 28: Schuppenablage-Abzugrollen
- 30: Förderrollenpaar
- 32: Sensor
- 34: Abzugrollen

## Patentansprüche

1. Bogendruckmaschine mit wenigstens einem Hochleistungs-Druckwerk und mehreren Tintendruckwerken (12), die jeweils an einem von mehreren parallelen Bogentransportwegen angeordnet sind, die eingangsseitig über Bogenweichen (W1 bis W7) mit einem gemeinsamen Bogeneingabeweg verbunden sind und die ausgangsseitig mit mehreren Bogen-Zwischenspeichern (14, 16) verbunden sind, die wiederum ausgangsseitig mit einem gemeinsamen Bogenausgabeweg verbunden sind, **dadurch gekennzeichnet daß** das wenigstens eine Hochleistungs-Druckwerk mit dem gemeinsamen Bogeneingabeweg der Tintendruckwerke (12) oder mit dem gemeinsamen Bogenausgabeweg der Bogen-Zwischenspeicher (14, 16) verbunden ist, wobei der Bogeneingabeweg und der Bogenausgabeweg durch eine Weiche (W1) derart verbunden sind, daß Bogen dem Bogenausgabeweg unter Umgehung der Tintendruckwerke (12) zuführbar sind.

2. Bogendruckmaschine nach Anspruch 1, **dadurch gekennzeichnet, daß** das Hochleistungs-Druckwerk oder jedes Hochleistungs-Druckwerk ein Laserdruckwerk ist.

3. Bogendruckmaschine nach Anspruch 1 oder Anspruch 2, **dadurch gekennzeichnet, daß** wenigstens eines der Tintendruckwerke ein Mehrfarben-Druckwerk (12) ist.

4. Bogendruckmaschine nach einem der vorhergehenden Ansprüche, **dadurch gekennzeichnet, daß** die mehreren parallelen Bogentransportwege in einen gemeinsamen Transportweg münden, der über weitere Bogenweichen (W8 bis W13) mit den mehreren Bogen-Zwischenspeichern (14, 16) verbunden ist.

5. Bogendruckmaschine nach einem der vorhergehenden Ansprüche, **dadurch gekennzeichnet, daß** die Bogen-Zwischenspeicher (14, 16) dafür eingerichtet sind, darin eingegebene Bogen in unveränderter Reihenfolge wieder auszugeben.

6. Bogendruckmaschine nach einem der vorhergehenden Ansprüche, **dadurch gekennzeichnet, daß** die Bogen-Zwischenspeicher wenigstens einen Stapel-Bogenspeicher (16) und mehrere Schuppen-Bogenspeicher (14) umfassen.

7. Bogendruckmaschine nach einem der vorhergehenden Ansprüche, daß sich in dem gemeinsamen Bogeneingabeweg der Tintendruckwerke (12) eine Zweiwegeweiche (W1) befindet, die einen ersten Ausgabeweg hat, der über wenigstens eine weitere Bogenweiche (W2 bis W7) mit den mehreren parallelen Bogentransportwegen verbunden ist, und einen zweiten Ausgabeweg hat, der in den gemeinsamen Bogenausgabeweg der Bogen-Zwischenspeicher (14, 16) mündet.

8. Bogendruckmaschine nach einem der vorhergehenden Ansprüche, **dadurch gekennzeichnet, daß** ein Bogenausgabeweg des wenigstens einen Hochleistungs-Druckwerks mit dem gemeinsamen Bogeneingabeweg der Tintendruckwerke (12) verbunden ist.

9. Bogendruckmaschine nach Anspruch 8, **dadurch gekennzeichnet, daß** der gemeinsame Bogenausgabeweg der Bogen-Zwischenspeicher (14, 16) mit einem End-Bogenspeicher oder einer Einrichtung zur Bogennachbearbeitung verbunden ist.

10. Bogendruckmaschine nach Anspruch 8 oder 9, **dadurch gekennzeichnet, daß** am Bogenausgabeweg des wenigstens einen Hochleistungs-Druckwerks ein Steuerzeichensensor (32) für vom Hochleistungs-Druckwerk auf die Bogen gedruckte Steuerzeichen angeordnet ist.

11. Bogendruckmaschine nach Anspruch 10, **dadurch gekennzeichnet, daß** die Steuerzeichen Druckinformationen für die Tintendruckwerke (12) darstellen.

12. Bogendruckmaschine nach Anspruch 10, **dadurch gekennzeichnet, daß** die Steuerzeichen Bogenleitinformationen darstellen.

13. Bogendruckmaschine nach einem der vorhergehenden Ansprüche, **dadurch gekennzeichnet, daß** eine gemeinsame Steuereinheit für das wenigstens eine Hochleistungs-Druckwerk und die mehreren Tintendruckwerke (12) vorgesehen ist.

14. Bogendruckmaschine nach einem der Ansprüche 1 bis 12, **dadurch gekennzeichnet, daß** jedes Tintendruckwerk (12) eine eigene Steuereinheit besitzt, die mit einer Hauptsteuereinheit der Druckmaschine verbunden ist.

15. Bogendruckmaschine nach einem der vorhergehenden Ansprüche, **dadurch gekennzeichnet, daß** jedes Tintendruckwerk (12) zusammen mit einer Bogentransporteinrichtung (18, 20) eine Baugruppe bildet, die unabhängig von anderen Baugruppen an der Druckmaschine anbringbar bzw. davon abnehmbar ist.

16. Bogendruckmaschine nach einem der vorhergehenden Ansprüche, **dadurch gekennzeichnet, daß** die Baugruppen und/oder die darin untergebrachten Tintendruckwerke (12) identisch aufgebaut sind.

17. Bogendruckmaschine nach einem der vorhergehenden Ansprüche, **dadurch gekennzeichnet, daß** das wenigstens eine Hochleistungs-Druckwerk einerseits und die mehreren Tintendruckwerke (12), die Bogen-Zwischenspeicher (14, 16) und die Bogenweichen (W1 bis W13) andererseits jeweils in einem eigenen Gehäuse (2, 4) untergebracht sind, wobei das Gehäuse (4) mit den Tintenstrahldruckwerken ein demontierbares Anbauteil des Gehäuses (2) mit dem wenigstens einen Hochleistungs-Druckwerk darstellt.

18. Bogendruckmaschine nach Anspruch 10 und Anspruch 17, **dadurch gekennzeichnet, daß** der End-Bogenspeicher oder die Einrichtung zur Bogennachbearbeitung in dem Gehäuse (2) mit dem wenigstens einen Hochleistungs-Druckwerk angeordnet ist.

## Claims

1. Sheet-fed printing press having at least one high-performance printing unit and a plurality of ink printing units (12) which are respectively arranged at one of a plurality of parallel sheet conveying paths which are connected at the input side to a common sheet input path via sheet shunts (W1 to W7) and which are connected to a plurality of sheet intermediate stores (14, 16) at the output side, said stores being in turn connected at the output side to a common sheet output path, **characterized in that** the at least one high-performance printing unit is connected to the common sheet input path of the ink printing units (12) or to the common sheet output path of the sheet intermediate stores (14, 16), the sheet input path and the sheet output path being connected such by a shunt (W1) that sheets can be supplied to the sheet output path while bypassing the ink printing units (12).

2. Sheet-fed printing press according to claim 1, **characterized in that** the high-performance printing unit or each high-performance printing unit is a laser printing unit.

3. Sheet-fed printing press according to claim 1 or 2, **characterized in that** at least one of the ink printing units is a multi-colour printing unit (12).

4. Sheet-fed printing press according to one of the preceding claims, **characterized in that** the plurality of parallel sheet conveying paths discharge into a common conveying path which is connected via further sheet shunts (W8 to W13) to the plurality of sheet intermediate stores (14, 16).

5. Sheet-fed printing press according to one of the preceding claims, **characterized in that** the sheet intermediate stores (14, 16) are configured for re-outputting sheets input thereinto in unmodified sequence.

6. Sheet-fed printing press according to one of the preceding claims, **characterized in that** the sheet intermediate stores comprise at least one straight-stack sheet store (16) and a plurality of offset-stack sheet stores (14).

7. Sheet-fed printing press according to one of the preceding claims, **characterized in that** a two-way shunt (W1) is located in the common sheet input path of the ink printing units (12), said two-way shunt having a first output path which is connected via at least one further sheet shunt (W2 to W7) to the plurality of parallel sheet transport paths, and having a second output path which discharges into the common sheet output path of the sheet intermediate stores (14, 16).

8. Sheet-fed printing press according to one of the preceding claims, **characterized in that** a sheet output path of the at least one high-performance printing unit is connected to the common sheet input path of the ink printing units (12).

9. Sheet-fed printing press according to claim 8, **characterized in that** the common sheet output path of the sheet intermediate stores (14, 16) is connected to a final sheet store or to a means for sheet post-processing.

10. Sheet-fed printing press according to claim 8 or 9, **characterized in that** a control character sensor (32) for control characters printed onto the sheets by the high-performance printing unit is arranged at the sheet output path of the at least one high-performance printing unit.

11. Sheet-fed printing press according to claim 10, **characterized in that** the control characters represent print information for the ink printing units (12).

12. Sheet-fed printing press according to claim 10, **characterized in that** the control characters represent sheet routing information.

13. Sheet-fed printing press according to one of the preceding claims, **characterized in that** a common control unit is provided for the at least one high-performance printing unit and the plurality of ink printing units (12).

14. Sheet-fed printing press according to one of the claims 1 to 12, **characterized in that** each ink printing unit (12) has its own control unit which is connected to a main control unit of the printing press.

15. Sheet-fed printing press according to one of the preceding claims, **characterized in that** each ink printing unit (12) forms an assembly together with a sheet transport means (18, 20), said assembly being attachable to or, respectively, removable from the printing press independently of other assemblies.

16. Sheet-fed printing press according to one of the preceding claims, **characterized in that** the assemblies and/or the ink printing units (12) accommodated therein are identically constructed.

17. Sheet-fed printing press according to one of the preceding claims, **characterized in that** the at least one high-performance printing unit, on the one hand, and the plurality of ink printing units (12), the sheet intermediate stores (14, 16) and the sheet shunts (W1 to W13), on the other hand, are respectively accommodated in a separate housing (2, 4), the housing (4) with the ink jet printing units representing a detachable attachment of the housing (2) having the at least one high-performance printing unit.

18. Sheet-fed printing press according to claim 10 and claim 17, **characterized in that** the final sheet store or the means for sheet post-processing is arranged in the housing (2) having the at least one high-performance printing unit.

## Revendications

1. Appareil d'impression de feuilles comportant au moins un élément d'impression à grande vitesse, et plusieurs éléments d'impression à jet d'encre (12) qui sont agencés à chaque fois sur l'un des chemins de défilement de feuilles disposés en parallèle, qui sont reliés en entrée par des éléments d'aiguillage de feuilles (W1 à W7) à un chemin d'entrée de feuilles commun, et qui sont reliés en sortie à plusieurs dispositifs de stockage intermédiaire de feuilles (14, 16) qui sont une fois encore reliés en sortie à un chemin de sortie de feuilles commun, **caractérisé en ce qu'**un élément d'impression à grande vitesse est relié au chemin d'entrée de feuilles commun des éléments d'impression à jet d'encre (12) ou à un chemin de sortie de feuilles commun du dispositif de stockage intermédiaire de feuilles (14, 16), le chemin d'entrée de feuilles et le chemin de sortie de feuilles étant reliés par un élément d'aiguillage (W1) de telle façon que des feuilles puissent être amenées au chemin de sortie de feuilles en contournant les éléments d'impression à jet d'encre (12).

2. Appareil d'impression de feuilles selon la revendication 1, **caractérisé en ce que** l'élément d'impression à grande vitesse ou chaque élément d'impression à grande vitesse est un élément d'impression à laser.

3. Appareil d'impression de feuilles selon la revendication 1 ou la revendication 2, **caractérisé en ce qu'**au moins un des éléments d'impression à jet d'encre est un élément d'impression en polychromie (12).

4. Appareil d'impression de feuilles selon l'une des revendications précédentes, **caractérisé en ce que** les chemins de défilement de feuilles disposés en parallèle débouchent dans un chemin de défilement commun qui est relié par d'autres éléments d'aiguillage de feuilles (W8 à W13) à la pluralité de dispositifs de stockage intermédiaire de feuilles (14, 16).

5. Appareil d'impression de feuilles selon l'une des revendications précédentes, **caractérisé en ce que** les dispositifs de stockage intermédiaire de feuilles (14, 16) sont disposés de façon à délivrer de nouveau en sortie des feuilles, qui ont été introduites dans ledit dispositif de stockage intermédiaire de feuilles, sans que l'ordre ait été modifié.

6. Appareil d'impression de feuilles selon l'une des revendications précédentes, **caractérisé en ce que** les dispositifs de stockage intermédiaire de feuilles comportent au moins un dispositif de stockage de feuilles par piles (16) et plusieurs dispositifs de stockage de feuilles par nappes (14).

7. Appareil d'impression de feuilles selon l'une des revendications précédentes, **caractérisé en ce que**, dans le chemin d'entrée de feuilles commun des éléments d'impression à jet d'encre (12), se trouve un dispositif d'aiguillage à deux sorties (W1) qui comporte un premier chemin de sortie qui est relié par au moins un autre dispositif d'aiguillage de feuilles (W2 à W7) à la pluralité de chemins de défilement de feuilles disposés en parallèle, et comporte un second chemin de sortie qui débouche dans le chemin de sortie de feuilles commun du dispositif de stockage de feuilles (14, 16).

8. Appareil d'impression de feuilles selon l'une des revendications précédentes, **caractérisé en ce qu'**un chemin de sortie de feuilles dudit au moins un élément d'impression à grande vitesse est relié au chemin d'entrée de feuilles des éléments d'impression à jet d'encre (12).

9. Appareil d'impression de feuilles selon la revendication 8, **caractérisé en ce que** le chemin de sortie de feuilles commun du dispositif de stockage intermédiaire de feuilles (14, 16) est relié à un dispositif de stockage final de feuilles ou à un dispositif de traitement intermédiaire de feuilles.

10. Appareil d'impression de feuilles selon la revendication 8 ou 9, **caractérisé en ce qu'**un capteur de caractères de commande (32) pour caractères de commande imprimés sur les feuilles par l'élément d'impression à grande vitesse est agencé au niveau du chemin de sortie de feuilles dudit au moins un élément d'impression à grande vitesse.

11. Appareil d'impression de feuilles selon la revendication 10, **caractérisé en ce que** les caractères de commande représentent des informations d'impression pour les éléments d'impression à jet d'encre (12).

12. Appareil d'impression de feuilles selon la revendication 10, **caractérisé en ce que** les caractères de commande représentent des information de guidage de feuilles.

13. Appareil d'impression de feuilles selon l'une des revendications précédentes, **caractérisé en ce qu'**il est prévu une unité de commande commune pour ledit au moins un élément d'impression à grande vitesse et la pluralité d'éléments d'impression à jet d'encre (12).

14. Appareil d'impression de feuilles selon l'une des revendications 1 à 12, **caractérisé en ce que** chaque élément d'impression à jet d'encre (12) possède une unité de commande propre qui est reliée à une unité de commande principale de l'appareil d'impression.

15. Appareil d'impression de feuilles selon l'une des revendications précédentes, **caractérisé en ce que** chaque élément d'impression à jet d'encre (12) forme conjointement avec un dispositif de défilement de feuilles (18, 20) un module qui peut être placé dans l'appareil d'impression, ou retiré de celui-ci, indépendamment d'autres modules.

16. Appareil d'impression de feuilles selon l'une des revendications précédentes, **caractérisé en ce que** les modules et/ou les éléments d'impression à jet d'encre (12) logés à l'intérieur desdits modules, ont une structure identique.

17. Appareil d'impression de feuilles selon l'une des revendications précédentes, **caractérisé en ce que** ledit au moins un élément d'impression à grande vitesse d'une part et les éléments d'impression à jet d'encre (12), les dispositifs de stockage intermédiaire de feuilles (14, 16) et les éléments d'aiguillage de feuilles (W1 à W13) d'autre part, sont logés dans un boîtier propre (2, 4), le boîtier (4) qui comporte les éléments d'impression à jet d'encre représentant une pièce additionnelle démontable du boîtier (2) qui comporte ledit au moins un élément d'impression à grande vitesse.

18. Appareil d'impression de feuilles selon la revendication 10 et la revendication 17, **caractérisé en ce que** le dispositif de stockage final de feuilles ou le dispositif de traitement ultérieur de feuilles est agencé dans le boîtier (2) comportant ledit au moins un élément d'impression à grande vitesse.
